# EUROPÄISCHE PATENTSCHRIFT

(11) **EP 1 004 821 B1**
(45) Veröffentlichungstag und Bekanntmachung des Hinweises auf die Patenterteilung: **06.04.2005**
(21) Anmeldenummer: 99811040.7
(22) Anmeldetag: 11.11.1999
(51) Int. Cl.: F23D 11/24, B05B 1/26

(54) **Vorrichtung zur Zerstäubung flüssigen Brennstoffs für eine Feuerungsanlage**
Device for pulverising liquid fuel for a combustion plant
Dispositif de pulvérisation du combustible liquide pour un appareil de combustion

(30) Priorität: 25.11.1998 DE 19854382
(43) Veröffentlichungstag der Anmeldung: 31.05.2000
(73) Patentinhaber: ALSTOM Technology Ltd, 5400 Baden (CH)
(72) Erfinder: Keller, Jakob, Dr., verstorben (CH)

(56) Entgegenhaltungen:
- FR-A- 1 026 664
- GB-A- 621 785
- GB-A- 1 029 521
- US-A- 4 588 375
- PATENT ABSTRACTS OF JAPAN vol. 017, no. 534 (M-1486), 27. September 1993 (1993-09-27) -& JP 05 141622 A (MATSUSHITA ELECTRIC IND CO LTD), 8. Juni 1993 (1993-06-08)

## Beschreibung

### Technisches Gebiet

Die Erfindung bezieht sich auf einen Brenner mit einer Vorrichtung zur Zerstäubung flüssigen Brennstoffs für in eine Feuerungsanlage, vorzugsweise für eine Brennkammer einer Gasturbinenanlage, mit einer Düsenanordnung, durch die der flüssige Brennstoff druckbeaufschlagt hindurchtritt und zu einem Brennstoff/Luft-Gemisch zerstäubt wird.

### Stand der Technik

Neben einer Vielzahl den Wirkungsgrad einer Gasturbine bestimmenden Parametem, die sowohl die konstruktive Auslegung aller Einzelkomponenten einer Gasturbine als auch deren Betriebsweise betreffen, spielt bei der Brennstoffverfeuerung der Zerstäubungsvorgang, bei dem der Flüssigbrennstoff zu einem möglichst homogenen Brennstoff/Luft-Gemisch zerstäubt werden soll, eine sehr entscheidende Rolle. Um die Verbrennung von Flüssigbrennstoff möglichst vollständig durchführen zu können, ist es Aufgabe der Brennstoffdüsen, den Flüssigbrennstoff in möglichst feinste Brennstofftröpfchen zu zerstäuben, um auf diese Weise eine möglichst große Brennstoffoberfläche zu erzielen.

Die einfachsten und kostengünstigsten Brennstoffzerstäuber für Flüssigbrennstoff stellen druckbeaufschlagte Brennstoffzerstäuber dar, durch die der Brennstoff unter hohem Druck durch eine Düsenöffnung getrieben wird. Derartige, sogenannte SIMPLEX-Zerstäuberdüsen werden bei Brennkammerbetriebskonzepten mit Brennerstufung eingesetzt und eignen sich für den gesamten Leistungsbereich einer Gasturbine, d.h. vom Zündvorgang bis hin zum Erreichen des Grundlastbetriebes. Jedoch ist der Einsatz von Brennerstufung aufgrund der hohen Anforderungen an den Zündvorgang sowie an den durchschnittlichen Temperaturdifferenzfaktor (OTDF) im Bereich des Turbineneintritts sehr stark begrenzt. So gilt für den Temperaturdifferenzfaktor OTDF:$\text{OTDF} \text{=} \frac{{\text{T}}_{\text{MAX}} \text{-} {\overline{\text{T}}}_{\text{H}}}{{\overline{\text{T}}}_{\text{H}} \text{-} {\text{T}}_{\text{C}}}$ mit
*T*_{*MAX*} Maximale Temperatur am Turbineneintritt
$\overline{\text{T}}$_{H} Durchschnittstemperatur am Turbineneintritt
T_{C} Lufttemperatur am Brennkammereintritt (vor der Verbrennung)

Als Folge hiervon werden Einstufen-Zerstäuber ausschließlich in sogenannten Silo-Brennkammern verwendet, in denen eine Brennerstufung vorgesehen ist, wohingegen vielstufige Zerstäubereinheiten, wie luftunterstützte sowie druckluftunterstützte Zerstäuber häufig in Ring-Brennkammern eingesetzt werden.

Das der Konzeption und Auslegung von Flüssigbrennstoffzerstäuber-Einheiten zugrundeliegende Problem sind die überaus unterschiedlichen Brennstoffzuflußraten, mit denen die Zerstäubereinheiten während des Betriebes einer Gasturbinenanlage, beginnend mit dem Zündereignis bis hin zum Erreichen des Grundlastbetriebes, versorgt werden. So sind Brennstoffzuflußraten unter typischen Zündbedingungen um den Faktor 10 bis 20 kleiner als unter Grundlastbedingungen. Auch ist damit verbunden, daß die Druckverhältnisse innerhalb der Gasturbinenanlage großen Änderungen unterworfen sind, die sich bis um mehr als den Faktor 100 ändern. So betragen typische Druckwerte für die Zerstäubung von Flüssigbrennstoff unter Grundlastbedingungen ca. 60 bar, wohingegen der Zerstäubungsdruck unter Zündbedingungen auf 300 bis 600 mbar absinkt, also Druckbedingungen erreicht, die den Einsatz von Zerstäuberdüsen, die für den Betrieb unter Grundlastbedingungen konzipiert sind, unmöglich macht.

Die JP 05141622 A zeigt eine Brenneranordnung mit zwei Einzeldüsen zur Zerstäubung flüssigen Brennstoffs, welche derart zueinander ausgerichtet sind, daß aus den Düsenauslassöffnungen austretende Brennstoffsprays miteinander kollidieren.

Die GB 621785 A betrifft ebenfalls eine Einzeldüsenanordnung, während bei der FR 1026664 A auf eine Spritzdüsenanordnung zum Erzeugen eines Wassertropfenluft-Gemisches abgestellt wird. Aus beiden Lösungen ist bekannt, daß mittels aufeinader ausgerichteter Flüssigkeitssprays eine feinere Zerstäubung erzielt werden kann.

### Darstellung der Erfindung

Der Erfindung liegt die Aufgabe zugrunde, einen Brenner mit einer Vorrichtung zur Zerstäubung flüssigen Brennstoffes für eine Feuerungsanlage, vorzugsweise für eine Brennkammer einer Gasturbinenanlage, mit einer Düsenanordnung, durch die der flüssige Brennstoff druckbeaufschlagt hindurchtritt und zu einem Brennstoff/Luft-Gemisch zerstäubt wird, derart anzugeben, daß trotz der vorstehend beschriebenen großen Druckunterschiede eine einzige Zerstäubungseinheit ausreicht, welche die für eine optimierte Verbrennung flüssigen Brennstoffs erforderliche Zerstäubung vornimmt. Es soll dabei auf eine an sich bekannte Vielfachabstufung der Zerstäubereinheiten verzichtet werden. Insbesondere soll die hierfür erforderliche Zerstäubervorrichtung einen einfachen Aufbau besitzen und mit nur geringen Herstellkosten verbunden sein. Die Zerstäubungsrate sowie die erzielbaren Brennstofftröpfchendurchmesser sollen sowohl für den Zündvorgang als auch den Grundlastbetrieb optimal anpaßbar sein.

Die Lösung der der Erfindung zugrundeliegenden Aufgabe ist im Anspruch 1 angegeben.

Die Erfindung geht von dem Grundsatz aus, daß die minimale Tröpfchengröße, die bei einer Zerstäubung einer Flüssigkeit mit einer druckbeaufschlagten Zerstäubereinheit erreichbar ist, durch das Gleichgewicht zwischen der Oberflächenspannung, die ein Tröpfchen in seiner sphärischen Form zusammenhält, und den aerodynamischen, von außen auf das Tröpfchen einwirkenden Kräften, die die Form des Tröpfchens zu zerstören vermögen, bestimmt wird. So dominieren bei großen Tröpfchendurchmessern die aerodynamischen Kräfte, wodurch die großen Tröpfchen nach dem Zerstäubungsvorgang regelrecht auseinandergerissen werden und in kleinere Tröpfchen zerfallen. Dieser Vorgang des Zerplatzens in kleinere Tröpfchen erfolgt solange bis die Oberflächenspannung im Verhältnis zu den aerodynamischen Kräften genügend groß wird, daß ein weiterer Zerfall in noch kleinere Brennstofftröpfchen verhindert wird. Dieser Zerfallsprozeß führt zu einem Tröpfchendurchmesser, der durch nachfolgenden Zusammenhang beschrieben werden kann:$\text{D} \text{=} \text{C} \frac{\text{ρLIQUIDγ}}{{\text{ρ}}_{\text{GAS}} {\text{U}}_{\text{R}}^{\text{2}}}$ mit
γ kinematische Oberflächenspannung
*ρ*_{*LIQUID*} Dichte der zerstäubten Flüssigkeit
*ρ*_{*GAS*} Dichte des Umgebungsgases
*u*$\frac{\text{2}}{\text{R}}$ Relativgeschwindigkeit zwischen Tröpfchen und Umgebungsgas
C Konstante

Aus der obenstehenden Beziehung geht hervor, daß sich der Tröpfchendurchmesser D reziprok zum Quadrat der Relativgeschwindigkeit zwischen den zerstäubten Tröpfchen und des die Tröpfchen umgebenden Gases verhält. Ist hingegen der für den Zerstäubungsprozeß notwendige Versorgungsdruck, mit dem bspw. der Flüssigbrennstoff der Zerstäubungsdüse zugeführt wird, begrenzt, so werden nur geringe Relativgeschwindigkeiten u erreicht, wodurch die Minimierung der Tröpfchengröße im Hinblick auf möglichst feinste Zerstäubung unbefriedigend ist. Dies gilt insbesondere bei Gasturbinen während ihrer Zündphase, in der der Versorgungsdruck innerhalb der Turbine relativ gering ist.

Um unter den für den Zerstäubungsprozeß schwierigen Druckbedingungen dennoch eine zufriedenstellende Zerstäubung des Flüssigbrennstoffes zu erreichen, wird eine Vorrichtung gemäß dem Oberbegriff des Anspruchs 1 erfindungsgemäß derart weitergebildet, daß die Düsenanordnung am Austritt eines aus zwei Teilkegelkörpem bestehenden Kegelkörpers eines Brenners angeordnet ist, wobei die wenigstens zwei Düsenauslassöffnungen am Umfangsrand des Brenneraustritt so positioniert sind, dass die Brennstoffsprays in der Mitte des Brenneraustrittes derart in Kollision geraten, dass bei der Kollision der Brennstoffsprays eine Tröpfchenwolke mit neuen Brennstofftröpfchen entsteht, deren Durchmesser kleiner als der der kollidierenden Brennstofftröpfchen ist und die eine Hauptausbreitungsrichtung aufweist, die in Richtung der Winkelhalbierenden jenes Winkels verläuft, der von den in Kollision geratenden Brennstoffsprays eingeschlossen ist.

Im Gegensatz zu der verbreiteten Vorstellung des natürlichen Tröpfchenzerfalls durch das Wechselspiel zwischen den Oberflächenspannungen und den an den einzelnen Tröpfchen angreifenden aerodynamischen Kräften macht sich das erfindungsgemäße Verfahren die gezielte Kollision von Brennstofftröpfchen nach ihrer Bildung im Rahmen des Zerstäubungsprozesses zunutze.

Mittels gezielter Kollision zwischen Brennstrofftröpfchen, die mit einem Zerstäubungsdruck von ca. 500 mbar, also einem für das Zünden einer Gasturbine üblichen Druck, unter Verwendung einer einfachen Düsenanordnung gebildet werden und typische Tröpfchendurchmesser im Bereich zwischen 2 und 5 mm aufweisen, ist es möglich, kleinste Tröpfchen mit Durchmessern zwischen 10 bis 100 µm zu erhalten, die als "Bruchstücke" aus den kollidierenden Tröpfchen hervorgehen. Der auf dem Vorgang der Kollision beruhende nachgeschaltete "Zerstäubungsvorgang" in noch kleinere Tröpfchenfragmente entspricht nicht der obenstehenden Beziehung (1), da der physikalische Mechanismus, der zur Tröpfchenverkleinerung beiträgt, nicht auf dem Wechselspiel zwischen der Oberflächenspannung und der an den einzelnen Tröpfchen angreifenden aerodynamischen Kräften beruht, sondern auf der Kollision zweier Tröpfchen, die aus dem gleichen Medium, im Falle der Zerstäubung von Brennstoff, aus einer brennbaren Flüssigkeit bestehen. Vielmehr vereinfacht sich der Formelzusammenhang (1) zu nachstehender Beziehung:$\text{D≈} \frac{\text{γ}}{{\text{u}}_{\text{R}}^{\text{2}}}$

Aufgrund des Wegfalls der Dichtefaktoren in der Formel (2) kann ein minimaler Tröpfchendurchmesser gewonnen werden, der im Vergleich zur klassischen Tᵣöpfchenbildung gemäß Beziehung (1) um zwei bis drei Größenordnungen kleiner ist. Diese Kenntnis über die Zerstäubung von Flüssigkeit läßt sich erfindungsgemäß besonders geeignet bei der Brennstoffzerstäubung für den Einsatz in Gasturbinen anwenden, insbesondere im Hinblick auf die nur geringen Druckverhältnisse, wie sie bei der Zündphase von Gasturbinen auftreten.

Eine besonders vorteilhafte Möglichkeit, kleinste Brennstofftröpfchen mittels Kollision herzustellen, beruht zunächst auf der Bildung wenigstens zweier Brennstoffsprays, die im Rahmen herkömmlicher Zerstäubungstechniken erzeugbar sind. Die Brennstoffsprays, deren einzelne Brennstofftröpfchen typischerweise Tröpfchendurchmesser in der Größenordnung zwischen 1 und 5 mm aufweisen, sind bevorzugt von einer zweidimensionalen Sprühnebelform, deren Ausbreitungsrichtungen derart relativ zueinander eingestellt sind, daß sie sich unter einem spitzen Winkel schneiden. Im Bereich der sich gegenseitig durchdringenden Brennstoffsprays treten Kollisionen zwischen den jeweiligen Brennstofftröpfchen auf, die zu kleinsten Brennstofftröpfchenbruchstücken führen, welche bevorzugt eine Ausbreitungsrichtung einnehmen, die entlang der Winkelhalbierenden, zwischen den Ausbreitungsrichtungen der miteinander in Kollision geratenen zweidimensionalen Brennstoffsprays, orientiert ist.

Die Kollisionsgeometrie ist typischerweise an die individuelle Brennkammergeometrie von Ringbrennkammern derart angepaßt, so daß die feinsten Brennstofftröpfchen in Richtung Brennkammer zur nachfolgenden Entzündung gelangen.

Eine erfindungsgemäße Düsenanordnung, die nach dem vorstehend beschriebenen Zerstäubungsprinzip arbeitet, sieht wenigstens zwei räumlich getrennte Düsenauslaßöffnungen vor, die derart relativ zueinander orientiert sind, daß sich die mit jeweils unterschiedlichen Richtungen ausbreitenden Brennstoffsprays in einem Bereich durchdringen, innerhalb dem die Brennstofftröpfchen aus den jeweiligen Brennstoffsprays miteinander kollidieren. So sind die Düsenauslaßöffnungen derart relativ zueinander orientiert, daß die Ausbreitungsrichtungen der aus den Düsenauslaßöffnungen austretenden Brennstoffsprays einen Winkel a einschließen, für den 0° < α < 180° gilt.

Die vorstehend beschriebenen Vorkehrungen zur Erzeugung kleinster Brennstofftröpfchen eignen sich besonders für den Einsatz in Doppelkegelbrennern, von denen ein bevorzugtes Beispiel aus der EP 0 321 809 B1 hervorgeht.

Diese Brennerart gilt als erfolgreicher Ausgangstyp von Brennern, die zur Befeuerung mit flüssigen Brennstoffen ausgelegt sind. Hierbei wird der flüssige Brennstoff mittels einer mittig zum Kegelhohlraum angebrachten Düsenanordnung und in Form eines sich kegelförmig ausbildenden Brennstoffsprays in das Innere der Brennkammer eingebracht. Der kegelförmige Brennstoffspray wird von einem tangential in einen Kegelhohlraum einströmenden, rotierenden Verbrennungsluftstrom umschlossen und dadurch stabilisiert. Erst im Bereich des Wirbelaufplatzens, also im Bereich der sogenannten Rückströmzone, wird die optimale, homogene Brennstoffkonzentration über den Querschnitt erreicht, so daß in diesem Bereich die Zündung des Brennstoffsprays erfolgt.

In Ergänzung zur Düsenanordnung des vorstehend beschriebenen Brenners oder aber auch anstelle der in dem bekannten Brenner verwendeten Düsenanordnung kann die vorstehend beschriebene, erfindungsgemäße Vorrichtung zur Zerstäubung von Flüssigbrennstoff eingesetzt werden, die selbst zum Zeitpunkt des Zündvorganges kleinste Brennstofftröpfchen zu erzeugen in der Lage ist. Auf mögliche Ausführungsbeispiele und Bauvarianten wird in den nachstehenden Ausführungsbeispielen verwiesen, die zusammen mit den Figuren näher erläutert werden.

### Kurze Beschreibung der Erfindung

Die Erfindung wird nachstehend ohne Beschränkung des allgemeinen Erfindungsgedankens anhand von Ausführungsbeispielen unter Bezugnahme auf die Zeichnungen exemplarisch beschrieben. Es zeigen:
- Fig. 1a: Längsschnittdarstellung durch eine an sich bekannte Brenneranordnung mit zwei Düsenauslaßöffnungen;
- Fig. 1b: Querschnittsdarstellung durch den Brenneraustritt einer an sich bekannten Brenneranordnung mit zwei Düsenauslaßöffnungen, durch die zwei aufgefächerte Brennstoffsprays zur Kollision auftreten;
- Fig. 1c: Querschnittsdarstellung wie in Fig. 1b nur mit niederdivergenten Brennstoffsprays, und

### Weg zur Ausführung der Erfindung

In Fig. 1a ist schematisiert ein aus zwei Teilkegelkörpem 1 bestehender Kegelkörper eines Brenners dargestellt, der beispielsweise aus der EP 0 321 809 B1 hervorgeht. Am Brenneraustritt 2 sind in dem in Fig. 1a dargestellten Ausführungsbeispiel zwei getrennte Düsenauslaßöffnungen 3 und 4 vorgesehen, durch die Flüssigbrennstoff in sich jeweils fächerförmig ausbreitende Brennstoffsprays 5, 6 zerstäubt wird. Dabei weisen die Brennstoffsprays 5, 6 makroskopische Brennstofftröpfchen 16 mit typischen Brennstofftröpfchendurchmessern zwischen 1 und 5 mm auf. Die Ausbreitungsrichtungen beider Brennstoffsprays 5, 6 sind derart orientiert, daß sie sich in einem eng begrenzten Volumenbereich 7 durchdringen. Im Volumenbereich 7 geraten die makroskopischen Brennstofftröpfchen 16 der beiden Brennstoffsprays 5, 6 in Kollision und platzen regelrecht in eine Vielzahl kleinerer Brennstofftröpfchen 17 auseinander, die typischerweise jeweils Tröpfchendurchmesser zwischen 10 und 100 µm aufweisen. Die sich bei der Kollision bildenden mikroskopischen Brennstofftröpfchen 17 breiten sich bevorzugt entlang der Winkelhalbierenden 8 relativ zu beiden Hauptausbreitungsrichtungen der Brennstoffsprays 5, 6 aus. Es bildet sich eine aus kleinsten Flüssigkeitströpfchen bestehende Tröpfchenwolke 9 aus, die innerhalb der Brennkammer zur Entzündung zu bringen ist.

In Fig. 1b ist eine Querschnittsdarstellung durch die Tröpfchenwolke 9 in Blickrichtung des Brenneraustritts 2 dargestellt. Aus den Düsenauslaßöffnungen 3, 4 treten fächerförmig die Brennstoffsprays 5, 6 aus, die in Ausbreitungsrichtung vor der Tröpfchenwolke 9 in Kollision geraten.

Die Düsenauslaßöffnungen 3, 4 können mehrfach verteilt auf dem Umfangsrand des Brenneraustritts 2 angebracht werden, um die zur Kollision bringenden Tröpfchendichte innerhalb des Volumenbereiches 7 weiter zu steigern. Insbesondere ist eine derartige Düsenanordnung in Ergänzung zu der nicht in der Fig. 1a dargestellten zentralen Düsenanordnung innerhalb des kegelförmigen Brenners vorzusehen.

Bei der Auslegung der erfindungsgemäßen Düsenanordnung sind insbesondere zwei Gesichtspunkte zu beachten:
1. Die in Kollision geratenden Brennstoffsprays 5, 6 müssen derart zueinander orientiert sein, daß möglichst viel Kollisionsereignisse auftreten. Insbesondere ist darauf zu achten, daß sich die durch die Düsenauslaßöffnungen 3, 4 austretenden Brennstoffsprays 5, 6 genügend mit Luft vermischen, so daß der Brennstoff in einzelne, singuläre makroskopische Brennstofftröpfchen 16 zerfällt. Erst nach dem Zerfall in einzelne Brennstofftröpfchen 16 dürfen die sich getrennt voneinander ausbildenden Brennstoffsprays 5, 6 bzw. einzelne Bereiche der Brennstoffsprays 5, 6 in Kollision geraten.
2. Die Zerstäubungsrate jeder einzelnen Düsenauslaßöffnung 3, 4 ist derart zu wählen, daß das sich ausbildende Brennstoffspray 5, 6 eine genügend große Brennstofftröpfchendichte aufweist, so daß möglichst viel Brennstofftröpfchen 16 miteinander in Kollision geraten und nicht ohne Kollisionsereignisse den Volumenbereich 7, in dem die Kollisionen auftreten, durchdringen können.

Für die beste Wechselwirkung zwischen zwei in Kollision geratenden Brennstofftröpfchen 16 sollte die Breite eines fächerförmig ausgebildeten, zweidimensionalen Brennstoffsprays 5, das mit einem zweiten Brennstoffspray 6 in Kollision gerät, in etwa von der Größenordnung der Querschnittsfläche aller Tröpfchen pro Einheitslänge sein, d.h., die in Kollision geratenden Brennstoffsprays 5, 6 sollten möglichst gebündelt mit geringer Strahldivergenz aufeinandertreffen, wie es im Ausführungsbeispiel gemäß der Fig. 1c dargestellt ist. Die zwei aus den Düsenauslaßöffnungen 3, 4 austretenden Brennstoffsprays 5, 6 weisen eine nur sehr geringe Strahldivergenz auf, so daß sie eng gebündelt in der Mitte des Brenneraustritts 2 in Kollision geraten. Auf diese Weise ist gewährleistet, daß möglichst viele Kollisionsereignisse zwischen den makroskopischen Brennstofftröpfchen 16 des einen Brennstoffsprays 5 mit den makroskopischen Brennstofftröpfchen 16 des anderen Brennstoffsprays 6 stattfinden.

Alternativ zu der Anordnung der in Fig. 1c dargestellten Düsenauslaßöffnungen 3, 4, die diametral gegenüberliegend am peripheren Umfangsrand des Brenneraustritts 2 angebracht sind, können auch weitere Düsenauslaßöffnungen am Brenneraustritt 2 angebracht werden.

Die in den Fig. 1a bis c dargestellten Düsenanordnungen müssen mit großer geometrischer Sorgfalt räumlich zueinander angeordnet werden, so daß die aus den Düsenauslaßöffnungen 3, 4 austretenden Brennstoffsprays 5, 6 in geeigneter Weise zueinander gerichtet sind und in Kollision geraten können.

Die der Erfindung zugrundeliegende Idee ist die Erzeugung kleinster Flüssigkeitströpfchen, deren Tröpfchendurchmesser bis zu 3 Größenordnungen kleiner sind, als die mittels konventioneller Sprühtechnik erzeugten Flüssigkeitströpfchen. Dies geschieht, indem - abweichend von der konventionellen Vorgehensweise der Zerstäubung von Flüssigkeit mittels Luft - zwei Flüssigkeitströpfchen gezielt in Kollision gebracht werden, die wiederum in eine Vielzahl kleinster Flüssigkeitströpf chen zerplatzen. Unter Verwendung des vorstehend geschilderten Zerstäubungsprinzips ist es möglich, Brenner für Gasturbinenanlagen sowohl für die Zündphase als auch für den Grundlastbetrieb mit nur einer einzigen, einfach im Aufbau gestalteten Düsenanordnung zu versehen. Durch die erfindungsgemäße Maßnahme ist es möglich, den Wirkungsgrad von Gasturbinen zu steigern, ohne dabei den konstruktiven und damit verbundenen finanziellen Aufwand zu erhöhen.

### Bezugszeichenliste

- 1: Teilkegelkörper des Brenners
- 2: Brenneraustritt
- 3, 4: Düsenauslaßöffnungen
- 5, 6: Brennstoffspray
- 7: Volumenbereich
- 8: Winkelhalbierende
- 9: Tröpfchenwolke
- 16: Brennstofftröpfchen, makroskopisch
- 17: Brennstofftröpfchen, mikroskopisch

## Patentansprüche

1. Brenner mit einer Vorrichtung zur Zerstäubung flüssigen Brennstoffs für eine Feuerungsanlage, vorzugsweise für eine Brennkammer einer Gasturbinenanlage, mit einer Düsenanordnung, durch die der flüssige Brennstoff druckbeaufschlagt hindurchtritt und zu einem Brennstoffsprays zerstäubt wird, wobei die Düsenanordnung zumindest zwei räumlich getrennte Düsenauslassöffnungen (3, 4) aufweist, welche derart zueinander ausgerichtet sind, daß aus den Düsenauslassöffnungen (3, 4) austretende Brennstoffsprays (5, 6) miteinander kollidieren, **dadurch gekennzeichnet, daß** die Düsenanordnung am Austritt eines aus wenigstens zwei Teilkegelkörpern bestehenden Kegelkörpers des Brenners angeordnet ist, wobei die wenigstens zwei Düsenauslassöffnungen (3, 4) in den Teilkegelkörpern oder am Umfangsrand des Brenneraustritt (2) so positioniert sind, dass die Brennstoffsprays (5, 6) in der Mitte des Brenneraustrittes (2) derart in Kollision geraten, dass bei der Kollision der Brennstoffsprays (5, 6) eine Tröpfchenwolke (9) mit neuen Brennstofttröpfchen (17) entsteht, deren Durchmesser kleiner als der der kollidierenden Brennstofftröpfchen (16) ist und die eine Hauptausbreitungsrichtung aufweist, die in Richtung der Winkelhalbierenden (8) jenes Winkels verläuft, der von den in Kollision geratenden Brennstoftsprays (5, 6) eingeschlossen ist.

2. Brenner nach Anspruch 1, **dadurch gekennzeichnet, daß** die Düsenauslaßöffnungen (3, 4) jeweils den sich ausbildenden Brennstoffsprays (5, 6) Ausbreitungsrichtungen aufzwingen, die einen Winkel α, mit 0° < α ≤ 180° einschließen.

## Claims

1. Burner having a device for atomizing liquid fuel for a firing installation, preferably for a combustion chamber of a gas-turbine plant, having a nozzle arrangement through which the liquid fuel passes in a pressurized manner and is atomized to form a fuel spray, the nozzle arrangement having at least two spatially separate nozzle-outlet orifices (3, 4), which are oriented in such a way with respect to one another tht fuel sprays (5,6) emerging from the nozzle-outlet orifices (3, 4) collide with one another, **characterized in that** the nozzle arrangement is arranged at the outlet of a cone body, comprising at least two sectional cone bodies, of the burner, the at least two nozzle-outlet orifices (3, 4,) being positioned in such a way in the sectional cone bodies or at the peripheral edge of the burner outlet, (2) that the fuel sprays (5, 6) collide with one another in such a manner in the centre of the burner outlet (2) that, during the collision of the fuel sprays (5, 6), a droplet cloud (9) with new fuel droplets (17) is formed, the diameter of which fuel droplets (17) is smaller than that of the colliding fuel droplets (16) and which has a main spreading direction which runs in the direction of the angle bisector (8) of the angle included by the colliding fuel sprays (5, 6).

2. Burner according to Claim 1, **characterized in that** the nozzle-outlet orifices (3, 4) in each case impose spreading directions on the forming fuel sprays (5, 6), the spreading directions enclosing an angle α, where 0° < α ≤ 180°.

## Revendications

1. Brûleur comprenant un dispositif de pulvérisation de combustible fluide pour une installation de combustion, de préférence pour une chambre de combustion d'une installation de turbine à gaz, comprenant un agencement de buses, à travers lequel passe le combustible fluide sollicité en pression et est pulvérisé pour former un spray de combustible, l'agencement de buses présentant au moins deux ouvertures de sortie de buses (3, 4) séparées spatialement, qui sont orientées l'une par rapport à l'autre de telle sorte que les sprays de combustible (5, 6) sortant des ouvertures de sortie de buses (3, 4) entrent en collision l'un avec l'autre, **caractérisé en ce que** l'agencement de buses est disposé à la sortie d'un corps conique du brûleur se composant d'au moins deux corps coniques partiels, les au moins deux ouvertures de sortie de buses (3, 4) étant positionnées dans les corps coniques partiels ou sur le bord périphérique de la sortie du brûleur (2) de telle sorte que les sprays de combustible (5, 6) entrent en collision au milieu de la sortie du brûleur (2) de telle sorte que lors de la collision des sprays de combustible (5, 6), il se produise un nuage de gouttelettes (9) avec de nouvelles gouttelettes de combustible (17), dont le diamètre est inférieur à celui des gouttelettes de combustible entrant en collision (16) et qui présente une direction de propagation principale qui s'étend dans la direction de la bissectrice (8) de chaque angle inclus par les sprays de combustible (5, 6) étant entrés en collision.

2. Brûleur selon la revendication 1, **caractérisé en ce que** les ouvertures de sortie de buses (3, 4) confèrent à chaque fois aux sprays de combustible se formant (5, 6) des directions de propagation qui incluent un angle α, avec 0° ≤ α ≤ 180°.
